# FASCICULE DE BREVET EUROPEEN

(11) **EP 0 037 304 B1**
(45) Date de publication et mention de la délivrance du brevet: **15.08.1984**
(21) Numéro de dépôt: 81400397.6
(22) Date de dépôt: 16.03.1981
(51) Int. Cl.: B41G 7/00

(54) **Filet perforant ou analogue utilisable notamment sur les machines d'impression telles que machines Offset, ainsi que son procédé de mise en oeuvre sur lesdites machines**
Perforierlinie oder dergleiche für Druckmaschinen wie Offsetmaschinen und Verfahren zu deren Anwendung in den genannten Maschinen
Perforating rule or the like usable on printing machines like offset machines and method of using it on the said machines

(30) Priorité: 27.03.1980 FR 8006862
(43) Date de publication de la demande: 07.10.1981
(73) Titulaire: Fruttiger, Walter, CH-4142 Münchenstein (CH)
(72) Inventeur: Steve, Christian, F-93290 Tremblay-les-Gonesse (FR)
(74) Mandataire: Eder, Carl E.

## Description

La présente invention concerne un filet perforant ou analogue utilisable notamment sur les machines d'impression telles que machines Offset, ainsi que son procédé de mise en oeuvre sur lesdites machines.

D'une manière générale, on sait que les filets perforants actuellement utilisés sur les machines d'impression consistent en une bande généralement métallique présentant un rebord latéral denté ou aiguisé, qui présente sur sa face opposée à la denture, une couche de matière adhésive sur laquelle est disposé un ruban de protection que l'on retire au moment de l'utilisation. Un filet perforant de ce type dans lequel la couche de matière adhésive consiste en un adhésif double faces se trouve décrit notamment dans le brevet FR.A. 1512643.

Ces filets perforants sont destinés à venir se coller sur un cylindre de pression de la machine d'impression et plus particulièrement dans le cas d'une Offset sur le cylindre de margeage venant comprimer les feuilles à imprimer sur le cylindre porte-blanchet.

La mise en place de ces filets perforants s'effectue alors de la manière suivante :
- On nettoie tout d'abord le cylindre de pression de manière à permettre une bonne adhérence des filets.
- On décalque ensuite sur le cylindre de pression le texte à imprimer afin d'avoir un repère pour la mise en place des filets.

Après avoir coupé les longueurs de filets nécessaires, on retire la bande de protection et on colle les filets sur le cylindre de pression aux emplacements désirés.

On effectue ensuite des essais d'impression pour vérifier que les filets sont bien en place puis on effectue les impressions définitives. Bien entendu, dans le cas où les filets ne sont pas à leur place, soit qu'ils se soient déplacés au cours des manipulations ou bien en raison d'une erreur, ces opérations doivent être au moins partiellement recommencées.

Cette technique présente un certain nombre d'inconvénients :
- Elle n'est pas pratiquable sur toutes les machines d'impression, en particulier celles dans lesquelles le rouleau presseur ou de margeage n'est pas accessible.
- Sa mise en oeuvre est particulièrement délicate et impose un travail dans des conditions pénibles. L'opérateur doit souvent se contorsionner pour parvenir à coller les filets sur le rouleau presseur.
- Elle nécessite des temps de mise en oeuvre relativement importants qui sont la cause d'arrêts fréquents et prolongés de la machine d'impression, ce qui nuit à la rentabilisation de la machine et augmente le prix de revient des imprimés.

L'invention a pour but de supprimer tous ces inconvénients. Elle propose à cet effet un filet perforant comprenant d'une façon connue, une âme rigide pouvant se présenter sous la forme d'une bande métallique, de préférence en acier et qui présente, en saillie, sur l'une de ses deux faces, au moins un élément éventuellement coupant ou perforant, l'un des côtés de l'âme portant un adhésif double face.

Ce filet perforant est plus particulièrement caractérisé en ce qu'une couche de matière adhésive est disposée sur le côté de l'âme opposé à l'élément perforant et en ce que l'adhésif double face en forme d'un ruban est disposé sur le côté de l'âme adjacent au susdit élément.

Selon une autre caractéristique de l'invention, la susdite couche de matière adhésive et le susdit ruban adhésif sont protégés par une bande de protection respective, à retirer au moment de l'utilisation.

Selon une autre caractéristique de l'invention, le susdit élément consiste en un rebord denté ou aiguisé, qui s'étend perpendiculairement au plan de ladite bande.

Le procédé pour la mise en oeuvre des filets perforants sur les machines d'impression telles que les machines offset comprend, selon l'invention, les opérations suivantes :
- la réalisation d'une maquette sur une feuille de papier en ôtant s'il existe le ruban de protection de la bande adhésive double face, puis en collant les filets au verso de la feuille aux emplacements choisis grâce à la face adhésive ainsi dégarnie, les éléments coupants ou de perforation venant porter sur la feuille,
- le passage dans la machine d'impression de la maquette ainsi réalisée, après avoir ôté, si elles existent, les bandes de protection de la couche adhésive des différents filets, de manière à ce que, au cours de ce passage :
- les filets viennent se coller sur le rouleau presseur ou de margeage aux emplacements qu'ils doivent occuper, et que le ruban adhésif double face soit extrait en même temps que la feuille sur laquelle il demeure collé, en raison de ses propriétés d'adhérence sur le papier et sur le métal.

Selon une autre caractéristique de l'invention, pour faciliter la réalisation de la susdite maquette, on peut, dans une phase préalable, imprimer la feuille qui servira ensuite à réaliser la maquette.

Un mode de réalisation de l'invention sera décrit ci-après, à titre d'exemple non limitatif, avec référence aux dessins annexés sur lesquels :
la figure 1 est une perspective schématique d'un tronçon de filet perforant selon l'invention
la figure 2 est une coupe transversale du filet perforant représenté figure 1 ;
la figure 3 représente schématiquement une machine d'impression de type Offset.

Avec référence aux figures 1 et 2, le filet perforant 1 comprend une âme se présentant sous la forme d'une bande 2 d'acier comprenant un rebord 3 à angle droit à la partie supérieure duquel sont pratiquées des dentures acérées 4 de manière à réaliser une arête de perforation dentelée.

Comme précédemment mentionné, le côté inférieur de la bande 2, opposé à l'arête dentelée, est enduit d'une couche en matériau adhésif 5 recou- verte d'une bande de protection 6 que l'on peut ôter en vue de l'utilisation du filet perforant 1.

Par ailleurs, le côté supérieur de la bande 2, adjacent à l'arête dentelée est recouvert d'une bande adhésive double face, c'est-à-dire une bande 7 portant sur ses deux faces un revêtement adhésif 8, 9, le revêtement adhésif 8, situé du côté opposé à la bande d'acier 2, étant protégé par une bande de protection 10 que l'on peut ôter lors de l'utilisation du filet perforant 1.

La mise en oeuvre de ce filet sur une machine d'impression type Offset sera décrite ci-après en regard de la figure 3.

Une telle machine comprend de façon classique un cylindre porte-plaque 12 muni de rouleaux encreur 13 et de rouleaux de mouillage 14, un cylindre porte-blanchet 15 et un cylindre presseur ou cylindre de margeage 17.

Les feuilles vierges à imprimer sont empilées dans un poste d'alimentation 18 et sont transmises une à une dans une aire de margeage 19 avant de passer entre le cylindre de blanchet 15 et le cylindre de margeage 17 où s'effectue l'impression. Les feuilles ainsi imprimées viennent ensuite s'empiler dans un poste de réception 20. La difficulté d'une mise en place de filets perforants de type classique, directement sur le cylindre de margeage 17, dans le cas où la structure de la machine le permet, apparaît clairement. Par contre, cette opération se trouve simplifiée grâce au filet perforant 1 selon l'invention qui ne nécessite aucune intervention de l'opérateur sur le cylindre de margeage 17.

Ainsi, en vue d'effectuer la pose de filets perforants 1 du type de celui représenté figures 1 et 2, l'opérateur procède tout d'abord à l'impression d'une feuille.

Après avoir ôté les bandes de protection 10, il colle les filets perforants au verso de lafeuille aux emplacements où doivent s'effectuer les perforations, grâce à la face adhésive 9 de la bande ainsi dégarnie, les dentelures de la bande d'acier étant naturellement orientées vers la feuille.

Une fois les filets perforants mis en place sur le verso de la feuille, l'opérateur ôte la bande de protection 6 recouvrant la couche adhésive 5 des filets perforants 1 puis il fait passer la feuille ainsi équipée (feuille 22) dans la machine, filets perforants 1 situés du côté du cylindre de margeage 17.

Au cours de leur passage entre le cylindre porte-blanchet 15 et le cylindre de margeage 17, les filets perforants 1 viennent automatiquement se coller sur le cylindre de margeage 17 (filets en traits interrompus 23). Parallèlement, la bande adhésive double face 7,8,9. qui reste collée sur la feuille, se détache des filets perforants 1 (l'adhérence de la bande adhésive double face 7, 8, 9 sur le papier étant plus forte que son adhérence sur le filet perforant 1).

Au terme du passage de la feuille, les filets perforants 1 se trouvent placés sur le cylindre de margeage 17 aux emplacements convenables. L'opérateur peut donc effectuer ses opérations d'impression avec perforation.

Bien entendu, l'invention ne se limite pas au type de filet perforant représenté figures 1 et 2. Elle concerne également tous les filets de ce genre tels que les filets raineurs et les filets de découpe.

Les avantages des filets perforants ou analogues selon l'invention apparaissent clairement.

Ils peuvent s'utiliser sur toutes les machines d'impression de type Offset, même celles qui ne permettent pas un accès suffisant au cylindre de margeage.

Ils suppriment toute intervention directe de l'opérateur sur le cylindre de margeage, et les inconvénients qui en découlent.

Ils facilitent considérablement les opérations de mise en place des filets perforants. La tâche de l'opérateur se réduit à la pose des filets perforants sur une feuille imprimée pouvant être disposée à plat sur une table de travail, ce qui permet de réduire considérablement le temps et permet d'augmenter la précision de la position des filets.

Ils permettent une diminution appréciable du prix de revient des imprimés perforés et une meilleure rentabilisation des machines, notamment, grâce au gain de temps obtenu.

## Revendications

1. Filet perforant ou analogue, utilisable notamment sur les machines d'impression telles que les machines offset, ce filet perforant comprenant une âme rigide (2) pouvant se présenter sous la forme d'une bande métallique, de préférence en acier et qui présente, en saillie, sur l'une de ses deux faces, au moins un élément éventuellement coupant ou perforant (3, 4), l'un des côtés de l'âme portant un adhésif double face, caractérisé en ce qu'une couche de matière adhésive (5) est disposée sur le côté de l'âme (2) opposé à l'élément perforant (3, 4) et en ce que l'adhésif double face en forme d'un ruban (7, 8, 9) est disposé sur le côté de l'âme (2) adjacent au susdit élément (3, 4).

2. Filet perforant selon la revendication 1, caractérisé en ce que la susdite couche de matière adhésive 5 et le susdit ruban (7, 8, 9) sont protégés par une bande de protection respective (6, 10) à retirer au moment de l'utilisation.

3. Filet perforant selon l'une des revendications 1 et 2, caractérisé en ce que le susdit élément consiste en un rebord denté ou aiguisé, qui s'étend perpendiculairement au plan de ladite bande.

4. Procédé pour la mise en oeuvre des filets perforants selon l'une des revendications 1, 2 et 3 sur les machines d'impression telles que les machines Offset, caractérisé en ce qu'il comprend au moins les opérations suivantes :
- la réalisation d'une maquette sur une feuille de papier en ôtant, s'il existe, le ruban de protection de la bande adhésive double face, puis en collant les filets au verso de la feuille aux emplacements choisis grâce à la face adhésive ainsi dégarnie, les éléments coupants ou de perforation venant porter sur la feuille,
- le passage dans la machine d'impression de la maquette ainsi réalisée, après avoir ôté, si elles existent, les bandes de protection de la couche adhésive des différents filets, de manière à ce que, au cours de ce passage :
- les filets viennent se coller sur le rouleau presseur ou de margeage aux emplacements qu'ils doivent occuper, et que le ruban adhésif double face soit extrait en même temps que la feuille sur laquelle il demeure collé, en raison de ses propriétés d'adhérence sur le papier et sur le métal.

5. Procédé selon la revendication 4, caractérisé en ce qu'il comprend en outre une phase préalable qui consiste à imprimer la feuille qui servira ensuite à réaliser la maquette.

## Claims

1. A perforating rule or the like, usable on printing machines such as offset machines, this perforating rule comprising a rigid web (2) possibly in the form of a metal strip, preferably made from steel and which has projecting from one of its two faces, at least one possibly cutting or perforating element (3, 4), one of the sides of the web having a double adhesive face, characterized in that a layer of adhesive material (5) is disposed on the side of the web (2) opposite the perforating element (3, 4) and in that the double adhesive face in the form of a ribbon (7, 8, 9) is disposed on the side of the web (2) adjacent said element (3, 4).

2. The perforating rule according to claim 1, characterized in that said layer of adhesive material (4, 5) and said ribbon (7, 8, 9) are protected by a respective protecting strip (6, 10) to be removed at the time of use.

3. The perforating rule according to one of claims 1 and 2, characterized in that said element consists of a toothed or sharpened flange which extends perpendicularly to the plane of said strip.

4. A process for using perforating rules according to one of claims 1, 2 and 3 on printing machines such as offset machines, characterized in that it comprises at least the following operations :
- the formation of a lay-out on a sheet of paper by removing, if it exists, the protecting ribbon from the double adhesive face, then by bonding the rules to the reverse side of the sheet at the places chosen by means of the adhesive face thus laid bare, the cutting or perforating elements coming to bear on the sheet,
- passage through the printing machine of the lay-out thus formed, after removing, if they exist, the protection strips from the adhesive layer of the different rules so that, during this passage :
- the rules stick on to the pressing or laying- on roller at the positions which they are to occupy, and that the double face adhesive ribbon is removed at the same time as the sheet to which it remains bonded, because of its properties of adhesion to the paper and to the metal.

5. The process according to claim 4, characterized in that it further comprises a previous phase which consists in printing the sheet which will then serve for forming the lay-out.

## Patentansprüche

1. Perforierlinie od. dgl., insbesondere für Druckmaschinen wie Offsetmaschinen, wobei diese Perforierlinie eine steife Seele (2), welche in Form eines Metallbandes, vorzugsweise aus Stahl, vorliegen kann, aufweist und auf einer ihrer zwei Stirnseiten zumindest ein gegebenenfalls schneidendes oder perforierendes, vorspringendes Element (3, 4) besitzt und eine Seite der Seele einen doppelseitigen Klebstoff trägt, dadurch gekennzeichnet, daß auf der dem Perforierelement (3, 4) gegenüberliegenden Seite der Seele (2) eine Klebstoffschicht (5) vorgesehen ist und daß der in Form eines Bandes vorliegende doppelseitige Klebstoff (7, 8, 9) auf der dem genannten Element (3, 4) angrenzenden Seite der Seele (2) vorgesehen ist.

2. Perforierlinie nach Anspruch 1, dadurch gekennzeichnet, daß die Klebstoffschicht (5) und das genannte Band (7, 8, 9) durch ein zum Zeitpunkt der Verwendung abzuziehendes Abdeckband (6, 10) geschützt sind.

3. Perforierlinie nach einem der Ansprüche 1 und 2, dadurch gekennzeichnet, daß das genannte Element von einer sich senkrecht zur Ebene des genannten Bandes erstreckenden gezahnten oder angeschärften Umbiegung gebildet ist.

4. Verfahren zum Anwenden der Perforierlinien gemäß den Ansprüchen 1, 2 und 3 auf Druckmaschinen wie Offsetmaschinen, dadurch gekennzeichnet, daß es zumindest die Arbeitsgänge
- des Anfertigens eines Modells auf einem Papierblatt unter Entfernen des allenfalls vorhandenen Abdeckbandes für das doppelseitige Klebband und unter anschließendem Ankleben der Perforierlinien mittels der solcherart freigelegten Klebfläche an der Rückseite des Papierblattes an den gewählten Stellen und mit zum Papierblatt gerichteten Schneidelementen oder Perforierelementen und
- derartiges Hindurchführen des so angefertigten Modells durch die Druckmaschine nach dem Entfernen der gegebenenfalls vorhandenen Abdeckbänder für die Klebstoffschicht der verschiedenen Perforierlinien, daß
- die Perforierlinien an den von ihnen einzunehmenden Stellen des Druckzylinders oder des Anlegezylinders an diesen Zylinder angeklebt werden und das doppelseitige Klebband auf Grund seiner Klebeigenschaften auf dem Papier und auf dem Metall gleichzeitig mit dem Papierblatt, auf welchem es angeklebt bleibt, abgezogen wird, umfaßt.

5. Verfahren nach Anspruch 4, dadurch gekennzeichnet, daß es weiters eine Vorstufe umfaßt, welche darin besteht, das Blatt zu bedrucken, welches sodann zum Anfertigen des Modells dient.
